# EUROPÄISCHE PATENTSCHRIFT

(11) **EP 2 476 824 B1**
(45) Veröffentlichungstag und Bekanntmachung des Hinweises auf die Patenterteilung: **02.05.2018**
(21) Anmeldenummer: 11152934.3
(22) Anmeldetag: 01.02.2011
(51) Int. Cl.: E05B 19/12, E05B 27/00, E05B 47/00, E05B 27/08

(54) **Schließvorrichtung**
Closing device
Dispositif de fermeture

(30) Priorität: 14.01.2011 EP 11151044
(43) Veröffentlichungstag der Anmeldung: 18.07.2012
(73) Patentinhaber: BKS GmbH, 42549 Velbert (DE)
(72) Erfinder: Ziaja, Klaus, 45130 Essen (DE)
(74) Vertreter: DREISS Patentanwälte PartG mbB

(56) Entgegenhaltungen:
- DE-A1- 19 741 118
- GB-A- 2 413 596

## Beschreibung

Die Erfindung betrifft eine Schließvorrichtung mit einem Schließzylinder und einem Zylinderschlüssel, wobei der Schließzylinder ein Zylindergehäuse und einen darin drehbar gelagerten Schließkern aufweist, in welchem wenigstens ein Kernstift vorgesehen ist, der in Richtung auf den Zylinderschlüssel verschieblich im Schließkern gelagert ist, wobei im Schließzylinder ein Blockierelement vorgesehen ist, welches am wenigstens einen Kernstift angreift und diesen insbesondere in einer Stellung, in welcher er die Umfangs- oder Scherfläche des Schließkerns überragt, derart blockiert, dass er nicht mehr in Richtung des Zylinderschlüssels verschoben werden kann, und dass das Blockierelement mittels eines Magneten deaktivierbar ist. Der wenigstens eine Kernstift wird vom ersten, einem Schlüsselanschlag des Zylinderschlüssels zugewandten Kernstift gebildet.

Zylinderschlüssel oder Profilzylinderschlüssel sind allgemein bekannt. Sie weisen eine Schlüsselreide und einen von der Schlüsselreide ausgehenden Schlüsselschaft auf. Üblicherweise befinden sich am Schlüsselschaft eine Verzahnung oder Ausnehmungen zum mechanischen Ausrichten von Zuhaltungen, die an einem zugehörigen Profilzylinder oder Schließzylinder vorgesehen sind. Diese Zuhaltungen bestehen nach dem Stand der Technik aus Kernstiften und Gehäusestiften und sind in Richtung zum Schließkern eines derartigen Profilzylinders federbeaufschlagt. Durch das Ausrichten der Zuhaltungen, was bei vollständig eingestecktem Profilzylinderschlüssel erfolgt, werden die Trennfugen oder -ebenen der Kern- und Gehäusestifte so verlagert, dass letztlich alle gemeinsam in der Drehfläche oder Scherfläche des Schließzylinderkerns im Gehäuse des Profilzylinders liegen, so dass der Schließzylinderkern dann frei drehbar ist.

Derartige Profilzylinderschlüssel haben sich hervorragend bewährt, da sie für den redlichen Verbraucher eine hohe Sicherheit bieten. Alle namhaften Hersteller haben sich nämlich verpflichtet, hochwertige Profilzylinderschlüssel nur nach Vorlage einer entsprechenden Sicherungskarte selbst zu kopieren oder kopieren zu lassen. Ein Problem entsteht allerdings dann, wenn mit den heute zugänglichen Kopierfräsverfahren derartige Schlüsselrohlinge nachgefräst werden, um dann die entsprechenden Ausnehmungen am Schlüsselschaft einfach zu übernehmen.
Dies lässt sich mit den Geschäftsprinzipien eines namhaften Herstellers von derartigen Profilzylinderschlüsseln und zugehörigen Profilzylindern dann nicht mehr vereinbaren, wenn der Hersteller sich an die entsprechenden Zusagen halten will, die er mit Übergabe der Sicherungskarte versichert, Dritte allerdings jedem auf Abruf einen unzulässig kopierten Nachschlüssel liefern können.

Aus der DE 197 41 118 A1 ist ein Schließzylinder gemäß dem Oberbegriff des Anspruchs 1 bekannt, in dem Magnetrotoren enthalten sind, welche mit Steuermagneten des Schlüssels zusammenarbeiten. Die Steuermagnete sind entlang des Schlüsselschaftes in diesem angeordnet. Die Magnetrotoren steuern dabei Kernstifte des Zylinders an. Die GB 2 413 596 A betrifft ein Schloss mit einem Magnetstift und einen Schlüssel mit einem Magneten die zum Öffnen des Schlosses eine definierte Wechselwirkung entfalten müssen.

Der vorliegenden Erfindung liegt daher Aufgabe zugrunde, eine alternative Schließvorrichtung mit magnetisch betätigbarer Blockierung zu finden. Diese Aufgabe wird erfindungsgemäß mit einer Schließvorrichtung gelöst, die die Merkmale des Anspruchs 1 aufweist.

Aus der Erfindung ergibt sich der wesentliche Vorteil, dass beim Fertigen einer unzulässigen Kopie des Zylinderschlüssels der Magnet nicht kopiert werden kann, da sein Vorhandensein, insbesondere seine Position, die Magnetstärke und die Polung oder eventuell sogar eine magnetische Codierung aus mehreren abwechselnden Polungen nicht erkennbar ist. Kopiervorrichtungen können ziemlich genau die Kontur eines Zylinderschlüssels erfassen und auf einen Schlüsselrohling übertragen. Sie können aber keine Materialeigenschaften erkennen, ohne dass der Zylinderschlüssel zerstört wird. Vor allem ist der Aufbau des Schließzylinders völlig unbekannt, da dieser beim unberechtigten Kopieren des Zylinderschlüssels nicht vorliegt. Somit liegen keine Kenntnisse bezüglich des Kernstiftes und des Blockierelements vor, so dass die Kopie des Zylinderschlüssels hieran nicht angepasst werden kann. Die genaue Funktion des Zylinderschlüssels ist nicht ohne weiteres erkennbar und auch nicht mit einfachen Mitteln nachvollziehbar, ohne den zugehörigen Schließzylinder genau zu untersuchen.

Dabei umfasst das Blockierelement einen Kegelstift. Das Haltemittel ist als Kerbe ausgebildet. Der Kegelstift kann in die Kerbe des Kernstiftes eingreifen und diesen einfach gegen eine Verschiebung blockieren. Bei einer anderen Variante kann der Kegelstift am Wulst anliegen und den Kernstift auf diese Weise zumindest in eine Richtung, nämlich in Richtung des Schlüsselschafts des Zylinderschlüssels, blockieren.
Gemäß der Erfindung ist vorgesehen, dass der wenigstens eine Kernstift vom ersten, einem Schlüsselanschlag des Zylinderschlüssels zugewandten Kernstift gebildet wird. Dieser Kernstift liegt in der unmittelbaren Nachbarschaft der Schlüsselreide und kann von dieser direkt oder indirekt beeinflusst werden, insbesondere mittels der Kraft eines Magneten.

Um die Position des Kernstiftes auf einfache Weise beeinflussen zu können, weist der Kernstift ein Haltemittel, und zwar eine umlaufende Kerbe oder einen umlaufenden Wulst, auf. Eine Kerbe ist relativ einfach herstellbar und völlig unempfindlich gegen Schmutz und Witterungseinflüsse.
Um die Anlage des Stiftes am Kernstift unabhängig von der Einbaulage der Schließvorrichtung zu garantieren ist vorgesehen, dass der Stift mittels einer Feder in Richtung des Kernstiftes vorgespannt ist. Da die Magnetkraft des Magneten größer ist, als die Federkraft, kann der Stift mittels eines Magneten aus der Kerbe entgegen der Federkraft ausgehoben werden. Das Blockierelement wird auf diese Weise deaktiviert.
Bei einer bevorzugten Ausführungsform der Erfindung ist vorgesehen, dass der Stift orthogonal zum Kernstift verlagerbar ist. Hierdurch wird ein einfacher Eingriff in die Kerbe des Kernstiftes und eine einfache Ansteuerung des Blockierelements ermöglicht.
Eine vorteilhafte Variante der Erfindung sieht vor, dass der Stift an seinem zum Kernstift distalen Ende aus einem ferromagnetischen Material besteht oder eine Magnetpolung aufweist. Der Stift kann somit problemlos mittels eines Magneten angesteuert, d.h. angezogen, abgestoßen oder ausgelenkt werden.

Mit Vorzug zeigt das distale Ende des Stifts zum stirnseitigen Ende des Schließzylinders. Durch Annäherung oder durch Anlage des Magneten an das stirnseitige (sichtbare) Ende des Schließzylinders wirkt die Magnetkraft auf den Stift und verlagert diesen innerhalb des Schließzylinders. Dadurch wird die Blockierung deaktiviert. Hierfür sind nur geringe Magnetkräfte erforderlich.

Eine bevorzugte Variante der Erfindung sieht vor, dass der das Blockierelement deaktivierende Magnet sich am Zylinderschlüssel befindet. Der Magnet wird mit dem Zylinderschlüssel exakt zu dem Zeitpunkt an den Ort und die Position gebracht, in welcher er das Blockierelement so beeinflusst, dass dieses genau dann deaktiviert wird, wenn der Schließkern frei sein muss.

Bei einer bevorzugten Ausführungsform der Erfindung ist der Magnet am Schlüsselanschlag vorgesehen, und insbesondere in die Schlüsselreide integriert. Äußerlich ist nicht erkennbar, dass der Zylinderschlüssel ein zusätzliches Element enthält, mit welchem ein Bauteil im Schließzylinder berührungsfrei und stromlos angesteuert wird. Selbst wenn der Zylinderschlüssel äußerlich identisch kopiert würde, könnte man mit ihm den Schließzylinder nicht betätigen. Eine Betätigung ist nur mit einem in den Schließkern eingeschobenen Original-Zylinderschlüssel möglich, da bei diesem der Magnet dem Blockierelement gegenüberliegt und zu diesem benachbart ist, so dass das Blockierelement deaktiviert wird.

Bei herkömmlichen Schließzylindern werden die Kernstifte von den Gehäusestiften permanent in den Schließkern gedrängt, so dass die Gehäusestifte abschnittsweise in den Schließkern hineinragen. Bei der erfindungsgemäßen Schließvorrichtung überragt bei abgezogenem Zylinderschlüssel der wenigstens eine Kernstift den Außenumfang des Schließkerns. Hierdurch wird das Lockpicking, insbesondere das Schlagpicking verhindert, da auf den ersten Kernstift nicht zugegriffen werden kann und dieser nicht verschoben werden kann.
Weitere Vorteile, Merkmale und Einzelheiten ergeben sich aus den Unteransprüchen sowie der nachfolgenden Beschreibung, in der unter Bezugnahme auf die Zeichnung bevorzugte Ausführungsbeispiele im Einzelnen beschrieben sind.

In der Zeichnung zeigen:
- Figur 1: einen Ausschnitt eines Längsschnitts durch einen Schließzylinder;
- Figur 2: einen Ausschnitt eines Längsschnitts durch den Schließzylinder mit eingeführtem kopierten Zylinderschlüssel;
- Figur 3: eine vergrößerte Wiedergabe des Ausschnitts III gemäß Figur 2;
- Figur 4: eine vergrößerte Wiedergabe des Ausschnitts IV gemäß Figur 3;
- Figur 5: einen Ausschnitt eines Längsschnitts durch den Schließzylinder mit eingeführtem berechtigten Zylinderschlüssel;
- Figur 6: eine vergrößerte Wiedergabe des Ausschnitts VI gemäß Figur 5; und
- Figur 7: eine vergrößerte Wiedergabe des Ausschnitts VII gemäß Figur 6.

Die Figur 1 zeigt einen Ausschnitt einer insgesamt mit 10 bezeichneten Schließvorrichtung, welche einen Schließzylinder 12 aufweist, bei dem in einem Zylindergehäuse 14 ein Schließkern 16 drehbar um eine Drehachse 18 gelagert ist. Im Zylindergehäuse 14 befinden sich parallel nebeneinander mehrere radiale Bohrungen 20, in welchen Gehäusestifte 22, 24 verschieblich gelagert sind, wobei die Gehäusestifte 22, 24 mittels einer Feder 26 in Richtung des Schließkerns 16 gedrängt werden. Es ist deutlich erkennbar, das der Gehäusestift 22 in die Scherfläche 28 des Schließkerns 16 eingreift, wohingegen der Gehäusestift 24 sich vollständig innerhalb des Zylindergehäuses 14 befindet.

An den Gehäusestiften 22 und 24 liegen Kernstifte 30 und 32 an, welche unterschiedliche Längen aufweisen, wodurch eine der Codierungen der Schließvorrichtung 10 festgelegt wird. Der Kernstift 30 ist bis zu seinem Anschlag 34 in den Schließkern 16 eingeschoben, wohingegen der Kernstift 32 eine Stellung einnimmt, in welcher er die Scherfläche 28 durchgreift. In dieser Position wird er von einem Blockierelement 36 gehalten, welches von einem Kegelstift 38 gebildet wird, der in einer zur Längsachse des Kernstiftes 32 orthogonalen Bohrung 40 verschieblich gelagert ist, was auch deutlich in der Figur 4 dargestellt ist. Die Spitze 42 des Kegelstiftes 38 greift in eine als Haltemittel 48 ausgebildete Kerbe oder Ringnut 44 am Kernstift 32 ein und wird dort von der Kraft einer Feder 46 gehalten, die sich an der Innenfläche des Bodens der geschlossenen Bohrung 40 abstützt. Die Bohrung 40 ist vom Boden abgedeckt und von außen nicht erkennbar. Es besteht auch die Möglichkeit, dass die Bohrung 40 von einem Stopfen 64 verschlossen wird. Eine andere Möglichkeit besteht darin, dass eine Blende vorgesehen ist, die die gesamte Außenseite überdeckt.

In den Figuren 2 bis 4 ist in den Schließzylinder 12 ein kopierter Zylinderschlüssel 50 eingeschoben, der äußerlich alle Merkmale des Original-Zylinderschlüssels 52 (Figuren 5 und 6) aufweist. Dieser kopierte Zylinderschlüssel 50 verlagert mit seiner am Schlüsselschaft 54 vorgesehenen Verzahnung den Kernstift 30 derart, dass die Trennfuge 56 zwischen Kernstift 30 und Gehäusestift 22 genau in der Scherfläche 28 liegt. Da der Schlüsselschaft 54 den blockierten Kernstift 32 nicht berührt, wird dieser auch nicht verschoben. Die Trennfuge 56 zwischen Kernstift 32 und Gehäusestift 24 liegt nach wie vor im Zylindergehäuse 14 und somit außerhalb der Scherfläche 28. Die Schließvorrichtung 10 ist weiterhin verriegelt. Dies wird dadurch ermöglicht, dass der Kernstift 32 durch das Blockierelement 36 weiterhin gefangen bleibt und außerhalb der Verzahnung des Schlüsselschafts 54 liegt.

In den Figuren 5 bis 7 ist die Schließvorrichtung 10 mit dem in den Schließzylinder 12 eingeschobenen Original-Zylinderschlüssel 52 dargestellt. Auch hier wird der Kernstift 30 wunschgemäß positioniert, da er durch die Verzahnung in die Freigabeposition verschoben wird. Im Gegensatz zum kopierten Zylinderschlüssel 50 weist der Original-Zylinderschlüssel 52 an seinem Schlüsselanschlag 58 einen Magneten 60 auf, der bei in den Schließzylinder 12 eingeschobenem Zylinderschlüssel 52 in unmittelbarer Nachbarschaft zum Blockierelement 36, also zum Kegelstift 38, liegt. Da der Kegelstift 38 aus einem ferromagnetischen Material besteht oder eine entsprechende magnetische Polung aufweist, wird er vom Magneten 60 angezogen. Dadurch wird die Spitze 42 des Kegelstiftes 38 aus dem Haltemittel 48, also der Ringnut 44 ausgehoben und der Kernstift 32 ist frei verschieblich, so dass er von der Feder 26 in Richtung des und zur Anlage an den Schlüsselschaft 54 gedrängt wird. Die Verzahnung am Schlüsselschaft 54 positioniert den Kernstift 32 wunschgemäß, so dass die Trennfuge 56 in der Scherfläche 28 zu liegen kommt. Die Ringnut 44 befindet sich, wie in Figur 7 deutlich dargestellt, nunmehr außerhalb des Haltebereichs des Kegelstifts 38.

Wird der Zylinderschlüssel 52 wieder abgezogen, dann reißt die Haltekraft des Magneten 60 ab und der Kegelstift 38 liegt zunächst am Kernstift 32 an. Durch den Auszug der Schlüsselschafts 54 aus dem Schließzylinder 12 wird dieser von der Verzahnung so weit eingeschoben, bis die Ringnut 44 von der Spitze 42 des Kegelstifts 38 gefangen wird.

## Patentansprüche

1. Schließvorrichtung (10) mit einem Schließzylinder (12) und einem Zylinderschlüssel (52), wobei der Schließzylinder (12) ein Zylindergehäuse (14) und einen darin drehbar gelagerten Schließkern (16) aufweist, in welchem wenigstens ein Kernstift (32) vorgesehen ist, der in Richtung auf den Zylinderschlüssel (52) verschieblich im Schließkern (16) gelagert ist, wobei im Schließzylinder (12) ein Blockierelement (36) vorgesehen ist, welches am wenigstens einen Kernstift (32) angreift und diesen derart blockiert, dass er nicht mehr in Richtung des Zylinderschlüssels (52) verschoben werden kann, und dass das Blockierelement (36) mittels eines Magneten (60) deaktivierbar ist, wobei der wenigstens eine Kernstift (32) vom ersten, einem Schlüsselanschlag (58) des Zylinderschlüssels (52) zugewandten Kernstift (32) gebildet wird, **dadurch gekennzeichnet, dass** das Blockierelement (36) einen Kegelstift (38) umfasst, dass der Kernstift (32) eine umlaufende Kerbe oder einen umlaufenden Wulst aufweist und dass der Kegelstift (38) in die Kerbe (44) eingreift oder am Wulst anliegt.

2. Schließvorrichtung nach Anspruch 1, **dadurch gekennzeichnet, dass** der Kegelstift (38) mittels einer Feder (46) in Richtung des Kernstiftes (32) vorgespannt ist.

3. Schließvorrichtung nach Anspruch 2, **dadurch gekennzeichnet, dass** die Magnetkraft des Magneten (60) größer ist, als die Federkraft der Feder (46).

4. Schließvorrichtung nach einem der vorhergehenden Ansprüche, **dadurch gekennzeichnet, dass** der Kegelstift (38) orthogonal zum Kernstift (32) verlagerbar ist.

5. Schließvorrichtung nach einem der vorhergehenden Ansprüche, **dadurch gekennzeichnet, dass** der Kegelstift (38) an seinem zum Kernstift (32) distalen Ende aus einem ferromagnetischen Material besteht oder eine Magnetpolung aufweist.

6. Schließvorrichtung nach Anspruch 5, **dadurch gekennzeichnet, dass** das distale Ende des Kegelstifts (38) zum stirnseitigen Ende des Schließzylinders (12) weist.

7. Schließvorrichtung nach einem der vorhergehenden Ansprüche, **dadurch gekennzeichnet, dass** der das Blockierelement (36) deaktivierende Magnet (60) sich am Zylinderschlüssel (52) befindet.

8. Schließvorrichtung nach Anspruch 7, **dadurch gekennzeichnet, dass** der Magnet (60) am Schlüsselanschlag (58) vorgesehen, und insbesondere in die Schlüsselreide integriert ist.

9. Schließvorrichtung nach einem der vorhergehenden Ansprüche, **dadurch gekennzeichnet, dass** bei in den Schließkern (16) eingeschobenem Zylinderschlüssel (52) der Magnet (60) dem Blockierelement (36) gegenüberliegt und zu diesem benachbart ist.

10. Schließvorrichtung nach einem der vorhergehenden Ansprüche, **dadurch gekennzeichnet, dass** bei abgezogenem Zylinderschlüssel (52) der wenigstens eine Kernstift (32) den Außenumfang des Schließkerns (16) überragt.

11. Schließvorrichtung nach einem der vorhergehenden Ansprüche, **dadurch gekennzeichnet, dass** das Blockierelement (36) den Kernstift (32) in einer Stellung blockiert, in welcher er die Scherfläche (28) des Schließkerns (16) überragt.

## Claims

1. A locking device (10) having a locking cylinder (12) and a cylinder key (52), wherein the locking cylinder (12) has a cylinder housing (14) and a locking core (16) supported rotatably in the cylinder housing, in which locking core at least one core pin (32) is provided, which is supported in the locking core (16) displaceably in the direction toward the cylinder key (52), and wherein a blocking element (36) is provided in the locking cylinder (12), which blocking element engages at least one core pin (32) and blocks it in such a way that the core pin can no longer be displaced in the direction of the cylinder key (52) and in such a way that the blocking element (36) is deactivatable by means of a magnet (60), and wherein the at least one core pin (32) is formed by the first core pin (32) oriented toward a key stop (58) of the cylinder key (52), **characterized in that** the blocking element (36) includes a tapered pin (38); that the core pin (32) has an encompassing notch or an encompassing bead; and that the tapered pin (38) engages the notch (44) or rests on the bead.

2. The locking device of claim 1, **characterized in that** the tapered pin (38) is prestressed in the direction of the core pin (32) by means of a spring (46).

3. The locking device of claim 2, **characterized in that** the magnetic force of the magnet (60) is greater than the spring force of the spring (46).

4. The locking device of one of the foregoing claims, **characterized in that** the tapered pin (38) is shiftable orthogonally to the core pin (32).

5. The locking device of one of the foregoing claims, **characterized in that** the tapered pin (38), on its end that is distal to the core pin (32), comprises a ferromagnetic material or has a magnetic polarization.

6. The locking device of claim 5, **characterized in that** the distal end of the tapered pin (38) points toward the face end of the locking cylinder (12).

7. The locking device of one of the foregoing claims, **characterized in that** the magnet (60) deactivating the blocking element (36) is located on the cylinder key (52) .

8. The locking device of claim 7, **characterized in that** the magnet (60) is provided on the key stop (58) and in particular is integrated with the key bow.

9. The locking device of one of the foregoing claims, **characterized in that** when the cylinder key (52) has been thrust into the locking core (16), the magnet (60) is opposite from and adjacent to the blocking element (36).

10. The locking device of one of the foregoing claims, **characterized in that** when the cylinder key (52) has been pulled out, the at least one core pin (32) projects beyond the outer circumference of the locking core (16).

11. The locking device of one of the foregoing claims, **characterized in that** the blocking element (36) blocks the core pin (32) in a position in which the core pin projects past the shear surface (28) of the locking core (16) .

## Revendications

1. Dispositif formant serrure (10) avec un barillet de serrure (12) et une clé de barillet (52), dans lequel le barillet de serrure (12) présente un logement de barillet (14) et un noyau de serrure (16) monté de manière rotative dans celui-ci, dans lequel au moins une broche centrale (32) est prévue, qui est montée dans le noyau de serrure (16) pouvant être déplacée dans la direction de la clé de barillet (52), dans lequel un élément de blocage (36) est prévu dans le barillet de serrure (12), qui vient en prise avec au moins une broche centrale (32) et la bloque de telle manière qu'elle ne peut plus se déplacer dans la direction de la clé de barillet (52), et que l'élément de blocage (36) peut être désactivé au moyen d'un aimant (60), dans lequel la au moins une broche centrale (32) forme en premier une broche centrale (32) opposée à une butée de clé (58) de la clé de barillet (52), **caractérisé en ce que** l'élément de blocage (36) présente une broche conique (38), **en ce que** la broche centrale (32) présente une entaille circonférentielle ou un bourrelet circonférentiel, et **en ce que** la broche conique (38) vient en prise dans l'entaille (44) ou en appui sur le bourrelet.

2. Dispositif formant serrure selon la revendication 1, **caractérisé en ce que** la broche conique (38) est sollicitée dans la direction de la broche centrale (32) au moyen d'un ressort (46).

3. Dispositif formant serrure selon la revendication 2, **caractérisé en ce que** la force magnétique de l'aimant (60) est supérieure à la force de ressort du ressort (46) .

4. Dispositif formant serrure selon l'une quelconque des revendications précédentes, **caractérisé en ce que** la broche conique (38) peut être déplacée orthogonalement à la broche centrale (32).

5. Dispositif formant serrure selon l'une quelconque des revendications précédentes, **caractérisé en ce que** la broche conique (38) est constituée d'un matériau ferromagnétique au niveau de son extrémité distale par rapport à la broche centrale (32), ou présente une polarité magnétique.

6. Dispositif formant serrure selon la revendication 5, **caractérisé en ce que** l'extrémité distale de la broche conique (38) va jusqu'à l'extrémité avant du barillet de serrure (12).

7. Dispositif formant serrure selon l'une quelconque des revendications précédentes, **caractérisé en ce que** l'aimant (60) désactivant l'élément de blocage (36) se trouve au niveau de la clé de barillet (52).

8. Dispositif formant serrure selon la revendication 7, **caractérisé en ce que** l'aimant (60) est prévu au niveau de la butée de clé (58), et en particulier intégré dans l'anneau de clé.

9. Dispositif formant serrure selon l'une quelconque des revendications précédentes, **caractérisé en ce que** lorsque la clé de barillet (52) est insérée dans le noyau de serrure (16), l'aimant (60) fait face à l'élément de blocage (36) et est adjacent à celui-ci.

10. Dispositif formant serrure selon l'une quelconque des revendications précédentes, **caractérisé en ce que** lorsque la clé de barillet (52) est enlevée, la au moins une broche centrale (32) dépasse de la circonférence extérieure du noyau de serrure (16).

11. Dispositif formant serrure selon l'une quelconque des revendications précédentes, **caractérisé en ce que** l'élément de blocage (36) bloque la broche centrale (32) dans une position dans laquelle elle dépasse de la surface de cisaillement (28) du noyau de serrure (16).
